# EUROPÄISCHE PATENTSCHRIFT

(11) **EP 1 460 275 B1**
(45) Veröffentlichungstag und Bekanntmachung des Hinweises auf die Patenterteilung: **27.07.2005**
(21) Anmeldenummer: 03006417.4
(22) Anmeldetag: 21.03.2003
(51) Int. Cl.: F04D 29/16, F04D 29/22

(54) **Motorpumpe**
Motor pump
Motopompe

(43) Veröffentlichungstag der Anmeldung: 22.09.2004
(73) Patentinhaber: GRUNDFOS A/S, DK-8850 Bjerringbro (DK)
(72) Erfinder: Schmidt, Jörgen, 9560 Hadsund (DK); Schmidt, Hans-Dieter, 71642 Marbach (DE)
(74) Vertreter: Vollmann, Heiko, Dipl.-Ing.

(56) Entgegenhaltungen:
- GB-A- 730 459
- US-A- 3 803 432
- US-A- 4 043 706

## Beschreibung

Die Erfindung geht aus von einer Motorpumpe gemäß dem Oberbegriff des Anspruchs 1.

Motorpumpen dieser Art sind allgemein bekannt, z. B. durch die US-Patentschrift US-A-3 803 432. Sie werden häufig eingesetzt bei Heizkesseln, die in einem Wandbereich einen Wassereinlass und einen Wasserauslass mit geringem Abstand voneinander aufweisen. Die Motorpumpe ist in Anpassung daran so ausgebildet, dass ihr Pumpenlaufrad freiliegt oder im Wesentlichen freiliegt, derart, dass sein Saugmund sich unmittelbar an den Wasserauslass des Wandbereiches, an dem die Motorpumpe befestigt wird, anschließt. Da die Motorpumpe in diesem Fall keinen besonderen Druckstutzen aufweist, fördert das Pumpenlaufrad direkt in den Wassereinlass des Heizkesselwandbereiches. Somit kann die Umwälzung der Flüssigkeit in dem Heizkessel optimal erfolgen, wobei im Bereich des Pumpenlaufrades gute Pumpverhältnisse erhalten bleiben. Abhängig von der jeweiligen Kesselbauart ist es daher erforderlich, unterschiedliche Motorpumpen als Ersatz im Defektfall der Pumpe bereit zu halten, deren Laufrad in ihrem Saugmundbereich zu dem Wasserauslass des jeweiligen Heizkessels passt. Insbesondere die Lagerhaltung eines Vorrats an den jeweiligen Motorpumpen als Ersatzpumpen ist somit ein hoher Kostenfaktor. Es ist daher wünschenswert, eine Motorpumpe zur Verfügung zu haben, die auf einfache Weise für den jeweiligen Anwendungszweck im Bereich des Laufrades angepasst werden kann.

Des Weiteren ist in der britischen Patentschrift GB-A-730 459 eine durch einen Motor drehantreibbare Kreiselpumpe beschrieben. Sie besteht im Wesentlichen aus einem Gehäuse, das einen zentralen Saugeinlass und einen sich tangential an den spiralen Förderkanal dieses Gehäuses anschließenden Druckstutzen aufweist, einem in dem Gehäuse drehfest auf einer Antriebswelle befestigten, fördernden Kreiselrad mit Saugmund und vorderer Deckscheibe sowie aus zwei Gleitringdichtungspaaren am Pumpenlaufrad. Je ein Gleitringdichtungspaar ist vor dem Saugmundbereich des Kreiselrades und hinter dem Kreiselrad angeordnet, um zu vermeiden, dass das Kreiselrad keinem aus der Förderflüssigkeit herrührenden Axialschub ausgesetzt ist. Jedes Gleitringdichtungspaar besteht aus einem am Kreiselrad befestigten, zusammen mit diesem rotierenden Gleitring und aus einem an dem Pumpengehäuse angeordneten, nicht rotierenden Dichtungsring. Rotierender Gleitring und nicht rotierender Dichtungsring liegen mit ihren Dichtungsringflächen mittels Federkraft gegeneinander an und bilden eine erste Abdichtung. Femer sind die beiden nicht rotierenden Dichtungsringe mittels O-Ringen dichtend an dem Pumpengehäuse angeordnet und bilden so zweite Abdichtungen. Die beiden Gleitringdichtungspaare bewirken zusammen mit den O-Ringen eine ausgeglichene Axialkraftbelastung des Pumpenrades und verhindern dadurch einen Axialschub auf die Antriebswelle der Kreiselpumpe.

Die Aufgabe der Erfindung besteht in der Bereitstellung einer Motorpumpe der einleitend angeführten Art, deren Laufrad so ausgestaltet ist, dass es bei einem Austausch der Motorpumpe auf einfache und kostengünstige Weise an bauartbedingt unterschiedliche wasserführende Einrichtungen, aber auch bei selbst unterschiedlicher Bauart ihres Gehäuses so angepasst werden kann, dass optimale Strömungsverhältnisse im Laufradbereich gewährleistet sind.

Die Lösung dieser Aufgabe ist in dem Anspruch 1 angeführt.

Die mit der Erfindung erzielbaren Vorteile bestehen insbesondere darin, dass die Motorpumpe auf einfache und kostengünstige Weise an optimale Strömungsverhältnisse im Bereich ihres Laufrades durch Verwendung eines Adapters angepasst werden kann. Die Motorpumpe kann bei vielen Einrichtungen, insbesondere bei Heizkesseln eingesetzt werden, die in ihrem Wondbereich, der zwei Flüssigkeitsanschlüsse aufweist, für die Montage der Motorpumpe unterschiedlich ausgebildet sind, derart, dass jeweils ein axial größerer Zwischenraum zwischen dem Wandbereich und dem Pumpenlaufrad zu überbrücken ist. Des Weiteren kann die Motorpumpe aber auch selbst ein Gehäuse aufweisen, das im Pumpenlaufradbereich wegen unterschiedlicher rotierender Motorpumpenköpfe unterschiedlicher Bauart ist. In beiden Fällen der unterschiedlichen Bauart wird nunmehr erreicht, dass die Motorpumpe nach der Erfindung im Bereich ihres Pumpenlaufrades optimale Strömungsverhältnisse sicherstellt und damit ihren hohen Wirkungsgrad weiterhin gewährleistet.

Die Motorpumpe kann so konstruiert sein, dass sie als Basisversion ohne Adapter verwendbar ist, d. h. z. B. an einer solchen Flüssigkeit führenden Einrichtung montiert werden kann, die keinen Adapter am Pumpenlaufrad benötigt. Wird eine Motorpumpe insbesondere bei solchen Heizkesseln verwendet, bei denen beim Pumpentausch ein größerer Zwischenraum zwischen dem Pumpenlaufrad und dem die Flüssigkeitsanschlüsse aufweisenden Wandbereich des betreffenden Heizkessels zu überwinden ist, wird bei Montage der Motorpumpe der Adapter verwendet. Dieser kann der Basisversion der Motorpumpe als loses Zusatzteil beigefügt oder bereits an deren Laufrad montiert sein. Dieser Adapter wird somit verwendet, wenn der Zwischenraum zwischen dem Pumpenlaufrad ohne Adapter und dem Wasserauslass des betreffenden Wandbereichs zu groß ist. Ohne Einsetzen eines Adapters würde ein zu großer freier Spalt entstehen, der die Strömungsverhältnisse und damit den Wirkungsgrad der Pumpe verschlechtert. Selbstverständlich ist es möglich, mehrere Adapter, die in ihrem axialen Durchflussbereich eine unterschiedliche axiale Dicke aufweisen, als Bausatz zu verwenden. Ein noch weiterer Vorteil der erfindungsgemäßen Motorpumpe besteht darin, dass die Herstellung und Lagerhaltung von Adaptern im Vergleich zu Motorpumpen mit Laufrädern der jeweils erforderlichen Größe einen wesentlich kleineren Kostenfaktor darstellen.

Eine vorteilhafte Ausgestaltung der erfindungsgemäßen Motorpumpe besteht darin, dass der Adapter in Form einer Ringscheibe mit einem ringförmigen Ansatz, der auf der dem Pumpenlaufrad abgewandten Seite der Ringscheibe vorgesehen ist, in Form einer Ringscheibe oder in Form eines nabenförmigen Bauteiles ausgebildet ist. Zur Befestigung der Adapter an dem Pumpenlaufrad ist ein Klemmring vorgesehen, der kraftformschlüssig an dem Pumpenlaufrad angreift. Solche Adapter sind besonders einfach aufgebaut und kostengünstig herzustellen.

Die Erfindung ist nachstehend anhand eines in den anliegenden Zeichnungen dargestellten Ausführungsbeispieles näher erläutert. Es zeigen:
- Figuren 1 und 2: in Perspektive eine auseinandergezogene Darstellung des Ausführungsbeispieles,
- Fig. 3: einen Axialschnitt durch das Ausführungsbeispiel nach den Figuren 1 und 2 in zusammengesetztem Zustand,
- Fig. 4: einen Axialschnitt durch das Ausführungsbeispiel in teilweise montiertem Zustand.

Fig. 1 zeigt einen Rotor 1 eines nicht weiter dargestellten elektrischen Antriebsmotors für eine ebenfalls nur teilweise dargestellte Pumpe. Der dargestellte Rotor 1 ist beispielsweise ein üblicher Permanentmagnetrotor in Teilkugelform, der in Fig. genauer dargestellt ist. Der Rotor 1 kann jedoch auch ein solcher mit üblichen Wicklungsspulen sein. Der jeweils zu dem Rotor 1 passende Stator (nicht gezeigt) ist entsprechend den elektrischen und sonstigen Anforderungen in herkömmlicher Weise konstruiert.

Der Rotor 1 ist mit einem Pumpenlaufrad 2 unmittelbar drehfest verbunden, so dass das Pumpenlaufrad von dem Rotor drehend angetrieben wird. Der aus dem Rotor 1 und dem Pumpenlaufrad 2 gebildeten Einheit ist ein ringförmiger Adapter 3 zentrisch zugeordnet, derart, dass der Adapter an dem Pumpenlaufrad 2 lösbar befestig bar ist. Der Adapter ist mit einem Klemmring 4 versehen, wie aus Fig. 1 deutlich zu erkennen ist. Mit Hilfe dieses Klemmringes wird der Adapter 3 an dem Pumpenlaufrad 2 kraftformschlüssig befestigt.

Der Adapter 3 weist auf seiner Rückseite, die dem Pumpenlaufrad 2 abgekehrt ist, eine ringförmige Vertiefung 5 auf, in welche der Klemmring 4 eingelegt wird. Am Außenumfang des Adapters sind beispielsweise drei Aussparungen 6 vorgesehen, in welche drei Klemmfinger 7des Klemmringes 4 eingreifen, (Fig. 1). Die Aussparungen 6 und die darin eingreifenden Klemmfinger 7 bilden somit Rastmittel, um den Klemmring 4 an dem Adapter 3 und dem Adapter an dem Pumpenlaufrad 2 festzuhalten (Fig. 3).

Vorzugsweise ist der Klemmring 4 unverlierbar an dem Adapter 3 angeordnet, so dass der Adapter zusammen mit dem Klemmring 4 eine Einheit bildet. Die Unverlierbarkeit des Klemmringes 4 kann dadurch bewirkt werden, dass er nach seinem Einlegen in die Vertiefung 5 in üblicher Weise verstemmt oder beispielsweise durch Punktschweißen befestigt wird.

Der Adapter 3 kann in verschiedenen Ausführungsformen ausgebildet sein. Die Figuren 1, 2 und 3 zeigen eine beispielsweise Ausführungsform.

Die in den Figuren 1, 2 und 3 gezeigte Ausführungsform des Adapters 3 besteht aus einer Ringscheibe 8, die auf ihrer dem Pumpenlaufrad 2 abgewandten Seite mit einem ringförmigen Ansatz 9 versehen ist, wobei die Ringscheibe und der Ansatz ein einstückiges Bauteil bilden. Der ringförmige Ansatz 9 bildet eine Art Nabe und bewirkt ein Axialmaß A (Fig. 3) für die Überbrückung des weiter vorstehend genannten Zwischenraumes zwischen dem Pumpenlaufrad und einem Wandbereich mit Flüssigkeitsanschlüssen. Dieser Wandbereich kann ein solcher z. B. eines Heizkessels sein. Welches Axialmaß A jeweils gewählt wird, hängt von den Heizkesseltypen ab. Dieses Axialmaß kann aber auch von dem laufradseitigen Gehäuseteil der Motorpumpentypen, die für andere Flüssigkeit führende Einrichtungen, z. B. Rohrleitungssysteme, verwendet werden, abhängen.

Wie bereits erwähnt, kann die Motorpumpe auch ohne den Adapter 3 an der jeweiligen Flüssigkeit führenden Einrichtung oder in Verbindung mit ihrem laufradseitigen Gehäuseteil verwendet werden. Der Adapter 3 ist der Motorpumpe im Regelfall als loses Zusatzteil beigefügt, so dass am Montageort der Motorpumpe entschieden werden kann, ob der Adapter an dem Pumpenlaufrad 3 verwendet werden muss.

In alternativer Ausführung des Adapters 3 kann dieser auch so ausgebildet sein, dass er nur in Form einer Ringscheibe besteht, d. h. ohne Ansatz 9. Die Ringscheibe ist dann bezüglich ihrer Dicke insgesamt im Wesentlichen so ausgebildet, dass das vorerwähnte Axialmaß A wenigstens im Saugmundbereich des Pumpenlaufrades gegeben ist.

In noch weiterer alternativer Ausgestaltung des Adapters kann so vorgegangen sein, dass dieser praktisch nur als ringförmiger Ansatz ausgebildet ist. In dieser Form ist er vergleichbar mit dem vorgenannten ringförmigen Ansatz 9. Der Adapter 3 bildet dann eine Art nabenförmiges Bauteil.

Gemäß Fig. 3 ist das Pumpenlaufrad 2, das eine vordere Deckscheibe 2a aufweist, so an dem Rotor 1 befestigt, dass die an dieser Deckscheibe vorgesehenen Schaufeln 2b dem Rotor 1 zugekehrt sind. Diese Ausbildung und Anordnung des Pumpenlaufrades ist auch insofern zweckmäßig, als dass der Adapter 3 dann auf einfache Weise mittels der Klemmfinger 7 des Klemmringes 4 an der Deckscheibe 2a des Laufrades 2 befestigt werden kann (Fig. 3), an welcher er zentriert und unmittelbar anliegt.

Fig. 3 zeigt ein Pumpenlaufrad 2 mit vorderer Deckscheibe 2a. Altemativ ist es möglich, ein Pumpenlaufrad mit nur hinterer Deckschreibe zu verwenden, an dem die Schaufeln 2b integral vorhanden sind (nicht gezeigt), so dass das Pumpenlaufrad 2 auf seiner Vorderseite deckscheibenfrei ist. Der Adapter 3, der in diesem Fall die Form einer Ringscheibe mit oder ohne Ansatz 9 aufweist, liegt dann vorne an den Schaufeln eines solchen Pumpenlaufrades fest an, und zwar mit Hilfe des Klemmringes 4. Der Adapter übt auf diese Weise zwei Funktionen aus, nämlich seine Überbrückungsfunktion und zusätzlich die Funktion als vordere Deckscheibe.

In weiteren alternativen Ausbildungen kann das Laufrad 2 auch so ausgebildet sein, dass es in herkömmlicher Weise zwei Deckscheiben aufweist oder dass die Schaufeln einstückig mit dem Rotor 1 ausgebildet sind. Auch in diesen beiden Fällen wird der entsprechende Adapter an dem Pumpenlaufrad bzw. an den Schaufeln lösbar befestigt, z. B. mittels Klemmmitteln.

Wie bereits erwähnt, ist der Rotor 1 herkömmlicher Bauart und dem Fachmann daher allgemein bekannt. Der in Fig. 3 gezeigte Rotor 1 in Form eines teilkugelförmigen Permanentmagnetrotors ist daher nur kurz erläutert.

Der in Fig. 3 gezeigte Rotor 1 weist einen rotationssymmetrischen Träger 10 auf, an dessen einer Seite das Pumpenlaufrad 2 mit dem Adapter 3 befestigt ist. Der Träger 10 besteht im Wesentlichen aus einem scheibenförmigen Körper 10a mit einem rückwärtigen, zylindrischen Fortsatz 10b. Ein teilkugelförmiger Schalenmagnetkörper 11 ist mittels eines dünnen Mantels 12 an dem Scheibenkörper 10a und dem Fortsatz 10b befestigt. Im Zentrum des Scheibenkörpers 10a bzw. des Rotors 1 ist auf der dem Fortsatz 10b zugekehrten Seite ein Lagerkörper 13 vorgesehen, der mittels einer Buchse 14 in Position gehalten wird. Ein Axialkanal 15, der den Scheibenkörper 10a von der Laufradseite in Richtung zum Fortsatz 10b durchdringt, sorgt im Betrieb des Rotors 1 für einen axialen Kräfteausgleich an dem Rotor. Der Mantel 12 kann wie gezeigt auch so ausgebildet sein, dass er auch das Pumpenlaufrad 2, das einen Haltering 2 c aufweist, unmittelbar an dem Träger 10 klemmend befestigt, wie Fig. 3 zeigt.

In Fig. 4 ist eine teilweise dargestellte Motorpumpe 18 gezeigt. Dargestellt sind im Wesentlichen ein saugseitiges Gehäuseteil 19 der Motorpumpe 18 mit dem Saugstutzen 20 und dem Druckstutzen 21, der Rotor 1 mit dem daran befestigten Pumpenlaufrad 2 und dem an diesem Pumpenlaufrad angeklemmten Adapter 3 sowie eine Trageinrichtung 22 mit einer zentralen, sich axial in den Rotor 1 hineinerstreckenden Stütze 23. Am inneren Ende dieser Stütze ist ein feststehender Kugelkopf 24 angeordnet, der in den Lagerkörper 13 eingreift. Der Kugelkopf 24 und der Lagerkörper 13 bilden eine bewegliche Drehlagerung für den Permanentmagnetrotor 1, derart, dass sich dieser Rotor neben seiner Rotation zusätzlich selbst einstellend ausrichten kann, um eine einwandfreie rotierende Betriebseinstellung einnehmen zu können.

Das Gehäuseteil 19, dessen Stutzen 20 und 21 an Flüssigkeit führende Rohrleitungen anschließbar sind, ist mit einem Einlass 25, der mit dem Saugstutzen 20 kommuniziert, und mit einem Auslass 26, der mit dem Druckstutzen 21 kommuniziert, versehen. Dieses Gehäuseteil hat einen inneren Wandbereich 27, der zum Pumpenlaufrad 2 einen größeren axialen Abstand aufweist. Deshalb ist das Pumpenlaufrad mit einem Adapter 3 versehen, um den axialen Zwischenraum zwischen diesem Wandbereich 27 und dem Pumpenlaufrad 2 zwecks Gewährleistung, guter Strömungsverhältnisse und eines guten Wirkungsgrades im Saugmundbereich des Pumpenlaufrades zu überbrücken. Bei Stillstand des Rotors 1 wird sich dieser, bedingt durch seine Schwerpunktlage, um den Kugelkopf 24 neigen bzw. geneigt einstellen. Der Adapter 3 dient in diesem ruhenden Betriebszustand auch dazu, den Rotor 1 an dem Kugelkopf 24 abgestützt zu halten, indem der Adapter an dem Wandbereich 27 zur Anlage kommt, so dass der Rotor nicht von dem Kugelkopf abfällt. Der Rotor kann somit seine rotierende Betriebsfunktion beim Einschalten der Motorpumpe wieder sicher einnehmen.

Wird der in Fig. 4 nur teilweise gezeigte Kopf der Motorpumpe 18 wegen eines Defektes der Motorpumpe ausgetauscht, so wird dieser Kopf von dem Gewinde 19a des mit Flüssigkeit führenden Rohleitungen verbunden bleibenden Pumpengehäuses 19 abgeschraubt und durch einen neuen Motorpumpenkopf ersetzt. Wenn beispielsweise der Rotor 1 und/oder das daran befestigte Pumpenlaufrad 2 dieses neuen Kopfes eine größere axiale Abmessung aufweisen bzw. aufweist, wird der Adapter 3 nicht benötigt und daher nicht an dem Pumpenlaufrad 2 montiert. Das Pumpenlaufrad befindet sich dann mit seinem Saugmund in üblicher Weise nahe dem Wandbereich 27 des Pumpengehäuseteiles 19. Im umgekehrten Auswechselfall gilt Entsprechendes, d. h. ein Adapter 3 muss an dem Pumpenlaufrad 2 des neuen Motorpumpenkopfes montiert werden. Bei der in Fig. 4 teilweise gezeigten Motorpumpe fehlen im Wesentlichen lediglich der elektrische Stator für den Rotationsbetrieb des Permanentmagnetrotors 1 und das Motorgehäuse, das auf das Pumpengehäuseteil 19 an dessen Gewinde 19a aufgeschraubt wird.

Der in dieser Beschreibung verwendete Begriff Motorpumpe ist so zu verstehen, dass auch der vorerwähnte Motorpumpenkopf allein, der im Wesentlichen den Rotor 1 mit dem Pumpenlaufrad 2 und dem Adapter 3, den elektrischen Stator und das auf das Gewinde 19a des Pumpengehäuseteiles 19 aufschraubbare Motorgehäuse (beides nicht gezeigt) enthält, davon erfasst ist. In dieser Ausführung wird die Motorpumpe zum Beispiel an einem Heizkessel verwendet. In erweiteter Ausführungsform kann die Motorpumpe das vorerwähnte Motorpumpengehäuseteil 19 zusätzlich enthalten. In dieser Ausführungsform wird die Motorpumpe vorzugsweise in ein Rohrleitungssystem eingebaut. In einem Defektfall der Motorpumpe wird das Gehäuseteil 19 jedoch nicht von dem Rohrleitungssystem demontiert, sondern es wird lediglich der vorstehend erläuterte Motorpumpenkopf von dem Gehäuseteil 19 demontiert und durch einen neuen Motorpumpenkopf ersetzt, bei dem das Pumpenlaufrad des Rotors in bauartbedingter Abhängigkeit des neuen Motorpumpenkopfes mit einem Adapter 3 versehen werden muss oder nicht.

## Patentansprüche

1. Motorpumpe, enthaltend ein Gehäuse, einen in dem Gehäuse angeordneten elektrischen Motor, der einen Stator und einen Rotor (1) aufweist, und ein mit dem Rotor drehfest verbundenes Pumpenlaufrad (2) mit mehreren Schaufeln (2b), das einem Flüssigkeitsanschlüsse aufweisenden Wandbereich im montierten Zustand der Motorpumpe frei gegenüberliegt und mit den Flüssigkeitsanschlüssen zusammenwirkt, **dadurch gekennzeichnet, dass** für das Pumpenlaufrad (2) wenigstens ein auf dessen Ansaugseite lösbar befestigbarer, ringförmiger Adapter (3) zur Überbrückung eines Zwischenraumes zwischen dem Pumpenlaufrad (2) und dem diesem Pumpenlaufrad saugseitig gegenüberliegenden Wandbereich mit den Flüssigkeitsanschlüssen vorgesehen ist.

2. Motorpumpe nach Anspruch 1, **dadurch gekennzeichnet, dass** der Adapter (3) in Form einer Ringscheibe (8) mit einem ringförmigen Ansatz (9), der auf der dem Pumpenlaufrad (2) abgewandten Seite dieser Ringscheibe vorgesehen ist, ausgebildet ist.

3. Motorpumpe nach Anspruch 1, **dadurch gekennzeichnet, dass** der Adapter (3) in Form einer Ringscheibe ausgebildet ist.

4. Motorpumpe nach Anspruch 1, **dadurch gekennzeichnet, dass** der Adapter (3) in Form eines nabenförmigen Bauteiles ausgebildet ist.

5. Motorpumpe nach Anspruch 2 oder 3, **dadurch gekennzeichnet, dass** die Vorderseite des Pumpenlaufrades (2) deckscheibenfrei ausgebildet ist und dass der ringscheibenförmige Adapter (3) vorne an den Schaufeln (2a) des Pumpenlaufrades (2) in zusätzlicher Funktion als vordere Deckscheibe fest anliegt.

6. Motorpumpe nach einem der Ansprüche 1 bis 5, **dadurch gekennzeichnet, dass** der Adapter (3) mittels eines Klemmringes (4) kraftformschlüssig an dem Pumpenlaufrad (2) befestigt ist.

7. Motorpumpe nach Anspruch 6, **dadurch gekennzeichnet, dass** der Klemmring (4) versenkt in dem Adapter (3) angeordnet ist.

8. Motorpumpe nach Anspruch 6 oder 7, **dadurch gekennzeichnet, dass** der Klemmring (4) unverlierbar an dem Adapter (3) angeordnet ist.

9. Motorpumpe nach einem der Ansprüche 1 bis 8, **dadurch gekennzeichnet, dass** der Rotor (1) ein teilkugelförmiger Permanentmagnetrotor ist, an dem das mit dem Adapter (3) verbindbare Pumpenlaufrad (2) unmittelbar befestigt und der in seinem Zentrum an einem feststehenden Kugelkopf (24) selbst einstellend beweglich gelagert ist.

10. Motorpumpe nach einem der Ansprüche 2 bis 9, **dadurch gekennzeichnet, dass** ein Satz aus mehreren Adaptern (3) vorgesehen ist, deren axiale Abmessung in ihrem Saugmundbereich zur Überbrückung axial unterschiedlich großer Zwischenräume voneinander verschieden ist.

## Claims

1. A motor pump, containing a housing, an electric motor arranged in the housing, said motor comprising a stator and a rotor (1), and a pump impeller (2) with several blades (2b) which is connected to the rotor in a rotationally fixed manner, lies freely opposite a wall region comprising fluid connections in the assembled condition of the motor pump and cooperates with fluid connections, **characterised in that** for the pump impeller (2) at least one annular adapter (3) is provided which may be releasably fastened on the suction side of the pump impeller, for bridging an intermediate space between the pump impeller (2) and the wall region with the fluid connections, which lies opposite this pump impeller on the suction side.

2. A motor pump according to claim 1, **characterised in that** the adapter (3) is designed in the form of an annular disk (8) with an annular projection (9) which is provided on that side of this annular disk which is distant to the pump impeller (2).

3. A motor pump according to claim 1, **characterised in that** the adapter (3) is designed in the form of an annular disk.

4. A motor pump according to claim 1, **characterised in that** the adapter (3) is designed in the form of a hub-like component.

5. A motor pump according to claim 2 or 3, **characterised in that** the front side of the pump impeller (2) is designed free of a cover disk and that the annular-disk-shaped adapter (3) at the front firmly bears on the blades (2a) of the pump impeller (2) in an additional function as a front cover disk.

6. A motor pump according to one of the claims 1 to 5, **characterised in that** the adapter (3) is fastened on the pump impeller (2) with a frictional positive fit by way of a clamping ring (4).

7. A motor pump according to claim 6, **characterised in that** the clamping ring (4) is arranged sunk in the adapter (3).

8. A motor pump according to claim 6 or 7, **characterised in that** the clamping ring (4) is arranged on the adapter (3) in a captive manner.

9. A motor pump according to one of the claims 1 to 8, **characterised in that** the rotor (1) is a part-spherical permanent magnet rotor on which the pump impeller (2) connectable to the adapter (3) is directly fastened and which in its centre is mounted on a stationary ball head (24) in a self-adjusting movable manner.

10. A motor pump according to one of the claims 2 to 9, **characterised in that** a set of several adapters (3) is provided whose axial dimension in their suction port region is different to one another for bridging axially differently large intermediate spaces.

## Revendications

1. Motopompe comprenant un carter, un moteur électrique disposé dans le carter, moteur qui présente un stator et un rotor (1), et une roue de pompe (2) solidarisée en rotation au rotor et comportant plusieurs aubes (2b), laquelle est, dans l'état monté de la motopompe, placée librement en vis-à-vis d'une zone de paroi présentant des branchements pour liquide et coopère avec les branchements pour liquide, **caractérisée en ce qu'**il est prévu, pour la roue de pompe (2), au moins un adaptateur (3) de forme annulaire, pouvant être fixé de façon amovible sur le côté aspiration de cette dernière, pour ponter un intervalle entre la roue de pompe (2) et la zone de paroi munie des branchements pour liquide, qui est placée en vis-à-vis, côté aspiration, de cette roue de pompe.

2. Motopompe, selon la revendication 1, **caractérisée en ce que** l'adaptateur (3) est réalisé sous la forme d'un disque annulaire (8) pourvu d'un appendice de forme annulaire (9) qui est prévu sur la face de ce disque annulaire tournée à l'opposé de la roue de pompe (2).

3. Motopompe selon la revendication 1, **caractérisée en ce que** l'adaptateur (3) est réalisé sous la forme d'un disque annulaire.

4. Motopompe selon la revendication 1, **caractérisée en ce que** l'adaptateur (3) est réalisé sous la forme d'une pièce en forme de moyeu.

5. Motopompe selon la revendication 2 ou 3, **caractérisée en ce que** la face avant de la roue de pompe (2) est réalisée sans disque de couverture et **en ce que** l'adaptateur (3) en forme de disque annulaire s'applique fermement contre les aubes (2a) de la roue de pompe (2), à l'avant de celles-ci, dans une fonction additionnelle de disque de couverture avant.

6. Motopompe selon l'une des revendications 1 à 5, **caractérisée en ce que** l'adaptateur (3) est, au moyen d'une bague de serrage (4), fixé par blocage à la roue de pompe (2).

7. Motopompe selon la revendication 6, **caractérisée en ce que** la bague de serrage (4) est disposée encastrée dans l'adaptateur (3).

8. Motopompe selon la revendication 6 ou 7, **caractérisée en ce que** la bague de serrage (4) est disposée sur l'adaptateur d'une façon qui la rend imperdable.

9. Motopompe selon l'une des revendications 1 à 8, **caractérisée en ce que** le rotor (1) est un rotor à aimant permanent en forme de partie de sphère, auquel la roue de pompe (2) pouvant être reliée à l'adaptateur (3) est fixée directement et qui est monté mobile en son centre, en s'auto-ajustant, sur une tête sphérique fixe (24).

10. Motopompe selon l'une des revendications 2 à 9, **caractérisée en ce qu'**il est prévu un jeu de plusieurs adaptateurs (3), dont les dimensions axiales, dans la zone de leur embouchure d'aspiration, sont différentes les unes des autres pour ponter des intervalles de grandeurs différentes en direction axiale.
